# EUROPÄISCHE PATENTSCHRIFT

(11) **EP 2 367 192 B1**
(45) Veröffentlichungstag und Bekanntmachung des Hinweises auf die Patenterteilung: **14.05.2014**
(21) Anmeldenummer: 10002732.5
(22) Anmeldetag: 16.03.2010
(51) Int. Cl.: H01H 31/12

(54) **Schaltvorrichtung zum Trennen von drei Stromleitern und einem Neutralleiter**
Switching device for separating three electricity conductors and a neutral conductor
Dispositif de commutation destiné à la séparation de trois conducteurs électriques et d'un conducteur neutre

(43) Veröffentlichungstag der Anmeldung: 21.09.2011
(73) Patentinhaber: Jean Müller GmbH Elektrotechnische Fabrik, 65343 Eltville (DE)
(72) Erfinder: Wolf, Torsten, 65366 Geisenheim (DE)
(74) Vertreter: Quermann, Helmut

(56) Entgegenhaltungen:
- EP-A1- 1 045 414
- DE-A1- 3 812 504
- DE-A1- 19 700 514
- DE-U- 7 326 603
- FR-A1- 2 786 925
- GB-A- 450 537

## Beschreibung

Die Erfindung betrifft eine Schaltvorrichtung zum Trennen von drei Stromleitern und einem Neutralleiter.

Schaltvorrichtungen, die als NH-(Niederspannungs-Hochleistungs)-Sicherungslastschaltleiste ausgebildet sind, dienen dem Trennen von drei Stromleitern. In einem leistungsförmigen Gehäuse eines solches Schaltgerätes sind erste und zweite Sicherungskontakte zur Aufnahme von drei NH-Sicherungseinsätzen gelagert. Jeweils ein erster und ein zweiter Sicherungskontakt dient der Aufnahme eines Sicherungseinsatzes. Die ersten Sicherungskontakte sind mit starren Leitern verbunden, die Durchgänge im Gehäuse durchsetzen, zum elektrischen und mechanischen Verbinden der Leiter mit den drei Sammelschienen. Die zweiten Sicherungskontakte sind mittels Leitern mit im Bereich einer Stirnseite des Gehäuses angeordneten Anschlüssen verbunden.

Ein derartiger Sicherungslasttrennschalter in Leistenbauform für NH-Sicherungseinsätze, der die Merkmale der Schaltvorrichtung gemäß dem Oberbegriff des Patentanspruchs 1 aufweist, ist in der EP 1 045 414 A1 beschrieben. Bei diesem sind die in Abstand zueinander angeordneten und parallel verlaufenden drei Sammelschienen, die das Sammelschienensystem bilden, vom Sicherungslasttrennschalter, somit vom Schaltgerät abgedeckt.

Schalten lassen sich bei diesem Schaltgerät die Sicherungseinsätze, indem in einem Oberteil des Schaltgerätes schwenkbar gelagerte, als Deckel ausgebildete Aufnahmen, die Sicherungseinsätze über Grifflaschen aufnehmen, womit durch Ausschwenken der Deckel die Sicherungseinsätze außer Kontakt mit den Sicherungskontakten gelangen. Das Schalten der Sicherungseinsätze ist dabei nicht auf das einpolige Schalten gemäß der EP 1 045 414 A1 beschränkt, sondern es ist auch ein dreipoliges Schalten möglich, wie es in der DE 38 12 504 A1 veranschaulicht ist, bei der die drei Deckel mittels eines Verbindungsgestänges miteinander verbunden sind.

Besonderes Anwendungsgebiet der vorliegenden Erfindung ist die Verbindung einer Eigenerzeugungsanlage mit einem Niederspannungsnetz. Hier ist gemäß den geltenden Richtlinien ("Richtlinien für den Anschluss an den Parallelbetrieb von Eigenerzeugungsanlagen am Niederspannungsnetz", Stand September 2005, Herausgeber VWEW Energieverlag GmbH) ein Kuppelschalter mit mindestens Lastschaltvermögen vorgeschrieben. Dieser Kuppelschalter muss eine allpolige galvanische Trennung gestatten. Somit ist der Einsatz eines Schaltgerätes erforderlich, welches neben den drei Außenleitern eine sichere Trennung des Neutralleiters ermöglicht. Hierbei kann die Situation entstehen, dass die Sammelschiene betreffend den Neutralleiter zwar in der Ebene der Sammelschienenanordnung der drei Stromleiter, aber neben diesen angeordnet ist.

Aufgabe der vorliegenden Erfindung ist es, eine Schaltvorrichtung zum Trennen von drei Stromleitern und einem Neutralleiter zu schaffen, die weitgehend aus standardisierten Bauteilen, die für ein Schaltgerät zum Schalten dreier Stromleiter eines Sammelschienensystems Verwendung finden, hergestellt werden kann.

Diese Aufgabe wird durch eine Schaltvorrichtung gelöst, die gemäß den Merkmalen des Patentanspruchs 1 ausgebildet ist.

Die erfindungsgemäße Schaltvorrichtung weist ein erstes Schaltgerät in Leistenbauform zum Trennen der drei Stromleiter und ein zweites Schaltgerät in Leistenbauform zum Trennen des Neutralleiters auf.

Konkret sind bei der erfindungsgemäßen Schaltvorrichtung in einem leistenförmigen Gehäuse des ersten Schaltgeräts erste und zweite Sicherungskontakte zur Aufnahme von drei NH-Sicherungseinsätzen gelagert, wobei ein erster und ein zweiter Sicherungskontakt der Aufnahme eines Sicherungseinsatzes dient, sowie die ersten Sicherungskontakte mit starren Leitern verbunden sind, die Durchgänge im Gehäuse durchsetzen, zum elektrischen und mechanischen Verbinden der Leiter mit drei Sammelschienen der Stromleiter, sowie die zweiten Sicherungskontakte mittels Leitern mit im Bereich einer Stirnseite des Gehäuses angeordneten Anschlüssen verbunden sind.

Bei der erfindungsgemäßen Schaltvorrichtung ist ferner vorgesehen, dass in einem leistenförmigen Gehäuse des zweiten Schaltgeräts mindestens ein Befestigungsmittel zum mechanischen Verbinden des Gehäuses mit mindestens einer Sammelschiene der Stromleiter gelagert ist, sowie im Gehäuse zwei Kontakte zur Aufnahme eines elektrisch leitenden Trennelements gelagert sind, wobei diese beiden Kontakte für das Trennelement mittels Leitern mit im Bereich einer Stirnseite des Gehäuses des zweiten Schaltgeräts angeordneten Anschlüssen verbunden sind, die mit dem Neutralleiter verbindbar sind.

Das erste Schaltgerät beinhaltet damit die bekannte Funktion eines Schaltgeräts in Leistenbauform zum Trennen der drei Stromleiter, während dem zweiten Schaltgerät die besondere Funktion des Trennens des Neutralleiters zukommt. Aufgrund dieser Gestaltung bzw. Anordnung der beiden Schaltgeräte kann das erste Schaltgerät elektrisch und mechanisch den drei Stromleitern zugeordnet werden und das zweite Schaltgerät dem Neutralleiter zugeordnet werden, wobei dieses zweite Schaltgerät mechanisch mit mindestens einer Sammelschiene der Stromleiter verbunden ist.

Da beide Schaltgeräte in Leistenform ausgebildet sind und ein leistenförmiges Gehäuse aufweisen, zudem Stromleiter zum Lagern der Gehäuse in Sammelschienen und überdies im Bereich der Stirnseiten des Gehäuses angeordnete Anschlüsse aufweisen, können die beiden Schaltgeräte weitgehend aus standardisierten Bauteilen hergestellt werden, die insbesondere für ein Schaltgerät zum Schalten dreier Stromleiter eines Sammelschienensystems Verwendung finden.

Unter diesem Aspekt ist insbesondere vorgesehen, dass die Gehäuse von erstem und zweiten Schaltgerät identisch sind. Da die Konstruktion des ersten Schaltgerätes in Leistenbauform zum Trennen der drei Stromleiter die Ausgangskonstruktion bildet, ist es zur Herstellung des zweiten Schaltgerätes nur erforderlich, dieses leistenförmige Gehäuse für das erste Schaltgerät auch als Gehäuse für das zweite Schaltgerät als Bauelement einzusetzen.

Insbesondere aufgrund der Identität der beiden Gehäuse ist es besonders vorteilhaft, wenn die beiden Schaltgeräte im Bereich von Längsseiten aneinander liegen und die beiden Gehäuse miteinander verbunden sind. Zwei identisch gestaltete Gehäuse können somit nebeneinander angeordnet werden und bilden somit eine aus zwei identischen Teilen gebildete Einheit. Die Verbindung der beiden Gehäuse erfolgt beispielsweise durch Laschen, die in den stirnseitigen Bereichen, im Bereich beider Enden der Schaltvorrichtung, die Gehäuse miteinander verbinden. Die Verbindung ist unter dem Aspekt des Transports und der Montage von Vorteil. Grundsätzlich wäre diese Verbindung nicht erforderlich, weil das erste Schaltgerät in den drei Stromleitern und das zweite Schaltgerät in mindestens einem dieser drei Stromleiter gelagert ist.

Da der Neutralleiter auf einer Seite der Sammelschienenanordnung der Stromleiter positioniert ist, wird es als besonders vorteilhaft angesehen, wenn die Anschlüsse im Bereich der Stirnseiten der beiden Gehäuse auf derselben Seite der Schaltvorrichtung angeordnet sind.

Vorzugsweise sind die Anschlüsse im Bereich der Stirnseite des ersten Schaltgeräts und/oder die Anschlüsse im Bereich der Stirnseite des zweiten Schaltgeräts als Schraubanschlüsse oder Anschlussklemmen ausgebildet. Die Ausbildung der Anschlüsse als Schraubanschlüsse oder Anschlussklemmen ermöglicht ein besonders einfaches Anschließen der Leiter an diese.

Es reicht zwar grundsätzlich aus, wenn das Gehäuse des zweiten Schaltgeräts an einer Stelle mit einer Sammelschiene der drei Stromleiter befestigt ist. Eine besonders stabile Verbindung ergibt sich allerdings, wenn an zwei in Abstand zueinander angeordneten Stellen diese Befestigung erfolgt. Unter diesem Aspekt sieht eine Weiterbildung der Erfindung vor, dass ein erstes Befestigungsmittel zum mechanischen Verbinden des Gehäuses des zweiten Schaltgeräts mit einer ersten Sammelschiene der Stromleiter und ein zweites Befestigungsmittel zum mechanischen Verbinden des Gehäuses des zweiten Schaltgeräts mit einer zweiten Sammelschiene der Stromleiter vorgesehen ist. Es wird hierdurch zwar eine leitende Verbindung mit den ersten und zweiten Sammelschienen der Stromleiter hergestellt. Dies ist allerdings unter dem Aspekt des Anschlusses der Kontakte zur Aufnahme des elektrisch leitenden Trennelements nicht von Bedeutung, weil die beiden Befestigungsmittel nicht leitend mit den Kontakten für das Trennelement verbunden sind. Diese unter Spannung stehenden ersten und zweiten Befestigungsmittel werden abgedeckt, so dass in diesem Bereich keine Gefährdung von Bedienpersonal stattfinden kann.

Vorzugsweise sind das erste und das zweite Befestigungsmittel im Bereich abgewandter Enden des Gehäuses angeordnet, zum Verbinden des Gehäuses mit den beiden äußeren Sammelschienen der Stromleiter.

Gemäß einer bevorzugten Ausführungsform ist vorgesehen, dass das jeweilige Befestigungsmittel durch einen vom Gehäuse des zweiten Schaltgeräts aufgenommenen Sicherungskontakt und einen mit diesem verbundenen starren Leiter gebildet ist, wobei der starre Leiter mit einer zugewandten Sammelschiene des Stromleiters verbindbar ist.

Zum mechanischen Befestigen des Gehäuses des zweiten Schaltgeräts kann somit derselbe starre Leiter verwendet werden, der zum mechanischen und elektrischen Verbinden des Sicherungskontaktes des ersten Schaltgeräts mit der jeweiligen Sammelschiene des Stromleiters erforderlich ist. Somit können auch unter dem Aspekt der Befestigung des Gehäuses des zweiten Schaltgeräts an der einen Sammelschiene bzw. beiden Sammelschienen des Stromleiters dieselben starren Leiter verwendet werden wie beim ersten Schaltgerät. Dies trägt gleichfalls zur Standardisierung der erfindungsgemäßen Schaltvorrichtung bei.

Auch die Lagerung des Trennelements in den beiden diesem zugeordneten Kontakten sollte unter dem Aspekt der Standardisierung der Schaltvorrichtung erfolgen. So ist vorgesehen, dass der jeweilige Kontakt für das Trennelement ein im Gehäuse gelagerter Sicherungskontakt ist, der bezüglich dessen Geometrie und/oder dessen Lagerung derjenigen der Sicherungskontakte des ersten Schaltgeräts entspricht. Bei dem Trennelement handelt es sich insbesondere um ein Trennmesser.

Die Schaltvorrichtung ist insbesondere so bezüglich des Sammelschienensystems und der Sammelschiene für den Neutralleiter angeordnet, dass jedes Schaltgerät bzw. jedes Gehäuse die drei Sammelschienen der Stromleiter abdeckt und die Sammelschiene für den Neutralleiter nicht abdeckt.

Eine konkrete Anwendung der Schaltvorrichtung sieht vor, dass die stirnseitigen Anschlüsse auf der dem Neutralleiter zugewandten Seite der Gehäuse angeordnet sind und die drei stirnseitigen Anschlüsse der Stromleiter und ein stirnseitiger Anschluss des Neutralleiters mit einer vierpoligen Leitung zum Niederspannungsnetz verbindbar sind, sowie der andere Anschluss des Neutralleiters mit der Sammelschiene für den Neutralleiter verbindbar ist. Insbesondere ist der Anschluss für die Sammelschiene des Neutralleiters mit einer Anschlusslasche verbindbar, die mit der Sammelschiene des Neutralleiters verbindbar ist.

Bei dem ersten Schaltgerät handelt es sich vorzugsweise um eine Sicherungslastschaltleiste.

Die Betätigung der beiden Schaltgeräte erfolgt vorzugsweise derart, dass die drei Sicherungseinsätze und das Trennelement mittels eines gemeinsamen Schaltmittels aus der jeweiligen eingeschalteten Stellung in die jeweilige getrennte Stellung und umgekehrt schaltbar sind, insbesondere sich im Wesentlichen gleichzeitig schalten lassen. Vorzugsweise ist hierbei der Neutralleiterpol beim Einschalten voreilend.

Weitere Merkmale der Erfindung sind in den Unteransprüchen, der Beschreibung der Zeichnung und der Zeichnung selbst dargestellt, wobei bemerkt wird, dass alle Einzelmerkmale und alle Kombinationen von Einzelmerkmalen weitere erfinderische Ausgestaltungen darstellen.

In der Zeichnung ist die Erfindung anhand eines Ausführungsbeispieles erläutert, ohne hierauf beschränkt zu sein.

Es zeigt:
- Figur 1: eine räumliche Ansicht der erfindungsgemäßen Schaltvorrichtung mit zugangs- und abgangsseitigen Stromleitern und Neutralleitem,
- Figur 2: die Anordnung gemäß Figur 1 in einer Explosionsdarstellung,
- Figur 3: die Anordnung gemäß Figur 1 ohne dem Gehäuse des jeweiligen Schaltgerätes zugeordneter Deckeleinheit, die die Sicherungseinsätze bzw. ein Trennmesser aufnimmt,
- Figur 4: eine Explosionsdarstellung der in Figur 3 gezeigten Anordnung.

Eine Schaltvorrichtung 1 dient beim Überführen in deren Offenstellung dem Trennen und entsprechend beim Überführen in deren Schließstellung dem Verbinden von drei Stromleitern 2, 3, 4 sowie einem Neutralleiter 5 eines entsprechenden, aus parallel zueinander angeordneten Sammelschienen gebildeten Sammelschienensystems 6, das die Eingangsseite der Schaltvorrichtung darstellt, mit Stromleitern 7, 8 und 9 sowie einem Neutralleiter 10, die Kabelanschlüsse der Schaltvorrichtung 1 darstellen und die Verbindung zu einem Niederspannungsnetz darstellen. Zusätzlich sind die drei Stromleiter mit L1, L2 und L3 sowie der Neutralleiter mit N bezeichnet.

Die in Figur 1 gezeigte Anordnung ist insbesondere in einem Verteilerschrank eine Eigenerzeugungsanlage angeordnet. Nach den geltenden Richtlinien ("Richtlinien für den Anschluss und den Parallelbetrieb von Eigenerzeugungsanlagen am Niederspannungsnetz") ist für die Verbindung der Eigenerzeugungsanlage, die beispielsweise als Photovoltaikanlage ausgebildet ist, zum Niederspannungsnetz eine Schaltvorrichtung mit mindestens Lastschaltvermögen vorgeschrieben. Diese Schaltvorrichtung muss eine allpolige galvanische Trennung gestatten. Unter diesem Aspekt ermöglicht die erfindungsgemäße Schaltvorrichtung eine Trennung der drei Stromleiter L1, L2, L3 (- Außenleiter -) und die sichere Trennung des Neutralleiters N.

Die erfindungsgemäße Schaltvorrichtung 1 ist im Wesentlichen aus standardisierten Bauteilen gebildet, die auf der Gestaltung einer Sicherungslastschaltleiste basieren, die zum Schalten der Leiter L1, L2 und L3 dient.

Die Schaltvorrichtung 1 weist ein erstes Schaltgerät 11 in Leistenbauform zum Trennen der drei Stromleiter L1, L2, L3 und ein zweites Schaltgerät 12 in Leistenbauform zum Trennen des Neutralleiters N auf. In einem leistenförmigen Gehäuse 13 des ersten Schaltgeräts 11 sind erste Sicherungskontakte 14 und zweite Sicherungskontakte 15 gelagert. Jedes Paar von Sicherungskontakten 14, 15 dient der Aufnahme eines veranschaulichten NH-Sicherungseinsatzes 32, womit das erste Schaltgerät 11 der Aufnahme von drei NH-Sicherungseinsätzen 32 dient.

Das Gehäuse 13 weist sechs Aufnahmen 16 auf, die hintereinander in Längsrichtung des Gehäuses 13 in diesem angeordnet sind. Mit jeder Aufnahme 16 ist ein Sicherungskontakt 14 bzw. 15 verbunden, wobei die Sicherungskontakte 14 und 15 alternierend angeordnet sind. Befestigungsmittel, konkret nicht näher dargestellte Schrauben durchsetzen Löcher in den Sicherungskontakten 14, ferner Löcher in zweifach entgegengesetzt abgewinkelten Flachschienen 17. Mittels der Schrauben werden die Sicherungskontakte 14 und die diesen zugeordneten Flachschienen 17 mit den diesen drei Sicherungskontakten 14 zugeordneten drei Aufnahmen 16 verschraubt. Das andere Ende der jeweiligen Flachschiene 17 ist mit einem Loch 18 versehen, das ein weiteres Befestigungsmitteln, insbesondere eine Schraube durchsetzt, die der Verbindung dieser Flachschiene 17 mit einer Sammelschiene 2 bzw. 3 bzw. 4 dient. Diese Sammelschienen 2 bis 4 verlaufen, bezogen auf die Orientierung der Schaltvorrichtung 1, unterhalb dieser. In aller Regel ist die Orientierung der Sammelschienen 2 bis 5 horizontal und das Gehäuse 13, bezogen auf dessen Längserstreckung, vertikal angeordnet, wobei der Neutralleiter 10 unten angeordnet ist. Die jeweilige Flachschiene 17 durchsetzt einen Durchgang 19 des Gehäuses 13, wobei dieser Durchgang jeweils einem Aufnahmenpaar, gebildet durch zwei Aufnahmen 16, zugeordnet ist.

Entsprechend der Befestigung der Sicherungskontakte 14 mit den diesen zugeordneten Aufnahmen 16 erfolgt die Befestigung der Sicherungskontakte 15 mit den diesen zugeordneten, verbleibenden drei Aufnahmen 16. Hierbei durchsetzen Befestigungsmittel, insbesondere Schrauben, Löcher in diesen Sicherungskontakten 15 und Löcher in diesen zugeordneten Flachschienen 20 und sind in die verbleibenden Aufnahmen 16 eingeschraubt. Die Flachschienen 20 sind, unter dem Aspekt des unterschiedlichen Abstandes der Sicherungskontakte 15 zu dem dem Neutralleiter 5 zugewandten Ende des Gehäuses 13, unterschiedlich lang ausgeführt. Die längste Flachschiene 20 ist im Bereich einer Seite des Gehäuses 13 abgewinkelt und von dort zu dem dem Neutralleiter 5 zugewandten Ende des Gehäuses 13 geführt und dort mit einem Schraubanschluss 21 verbunden. Die andere Flachschiene 20 ist etwas kürzer ausgebildet und zur anderen Seite des Gehäuses 13 abgewinkelt und von dort gleichfalls zu dem genannten Ende des Gehäuses 13 geführt und dort mit einem Schraubanschluss 22 verbunden. Die weitere, kürzeste Flachschiene 20 ist zweifach abgewinkelt gestaltet, entsprechend der Flachschiene 17 und im Bereich des genannten Endes des Gehäuses 13 mit einem Schraubanschluss 23 verbunden. Ersichtlich sind die beiden seitlich angeordneten Flachschienen 20 über deren lange Abschnitte parallel zur zugeordneten Seitenwand des Gehäuses 13 orientiert und im Bereich deren den Schraubanschlüssen 21 und 22 zugewandten Enden um 90° verdreht gestaltet.

Der Schraubanschluss 21 verbindet den Stromleiter 7 (L1) mit der längsten Flachschiene, der Schraubanschluss 22 den Stromleiter 8 (L2) mit der Flachschiene 20 mittlerer Länge und der Schraubanschluss 23 den Stromleiter 9 (L3) mit der kürzesten Flachschiene 20.

Aufgrund der beschriebenen Anordnung ist das erste Schaltgerät 11 mechanisch und elektrisch mit den Stromleitern 2, 3 und 4 des Sammelschienensystems verbunden und es sind die Stromleiter 7, 8 und 9 in Form von Kabeln mit den Schraubanschlüssen 21, 22 und 23 verbunden.

Mit dem Gehäuse 13 ist eine Deckeleinheit 24 rastierend verbunden, in der drei Aufnahmen 25 um parallel zum Neutralleiter 5 angeordnete Achsen schwenkbar sind. Die jeweilige Aufnahme 25 nimmt im Bereich deren Unterseite einen Sicherungseinsatz 32 auf, dessen Kontaktmesser in Eingriff mit dem jeweiligen Sicherungskontaktpaar, das aus den Sicherungskontakten 14 und 15 gebildet ist, gebracht werden können. Die drei Aufnahmen 25 sind mittels einer einen Hebel aufweisenden Schwenkvorrichtung 26 gekoppelt, somit gleichzeitig in der einen oder anderen Richtung schwenkbar, mit der Konsequenz des gleichzeitigen Trennens der Verbindung der in den Aufnahmen 25 gelagerten Sicherungseinsätze 32 mit den diesen zugeordneten Sicherungskontakten 14, 15 bzw. Schließen der Verbindung zwischen Sicherungskontakten 14, 15 und Sicherungseinsätzen 32.

Direkt neben dem insoweit beschriebenen ersten Schaltgerät 11 ist das zweite Schaltgerät 12 angeordnet. Dieses zweites Schaltgerät 12 stimmt hinsichtlich des leistenförmigen Gehäuses 13 und damit dessen Aufnahmen 16, ferner der Deckeleinheit 24 mit den Aufnahmen 25 mit dem ersten Schaltgerät 11 überein, so dass insofern für diese Teile dieselben Bezugsziffern wie zum ersten Schaltgerät 11 verwendet worden sind. Allerdings dient bei dem zweiten Schaltgerät 12 nur die mittlere Aufnahme 25 der Aufnahme eines Trennmessers 33, während die anderen beiden Aufnahmen 25 des zweiten Schaltgeräts 12 kein elektrisches Überbrückungsteil aufweisen, somit weder einen Sicherungseinsatz noch ein Trennmesser aufnehmen. Mittels der Hebelanordnung 26 sind alle Aufnahmen 25 des zweiten Schaltgeräts 12 gleichzeitig in Öffnungsstellung bzw. Schließstellung verschwenkbar, wobei Bestandteil der beiden Hebelanordnungen 26 der Schaltgeräte 11 und 12 ein Verbindungsgriff 27 bildet, so dass über den Verbindungsgriff 27 in beide Hebelanordnungen 26 die Öffnungs- bzw. die Schließbewegung der Aufnahmen 25 beider Schaltgeräte 11 und 12 eingeleitet werden kann. Alle sechs Aufnahmen 25 lassen sich somit gleichzeitig in deren Öffnungsstellung bzw. Schließstellung überführen.

Befestigt ist das leistenförmige Gehäuse 13 des zweiten Schaltgeräts 12 mittels zweier Flachschienen 17a und 17b, die - ohne Sicherungskontakt 14 - unmittelbar über Befestigungsmittel, insbesondere Schrauben mit den zugeordneten Aufnahmen 16 verbunden sind, die diesen Aufnahmen benachbarte Durchgänge 19 des Gehäuses 13 durchsetzen und mit den Stromleitern 2 und 4 verbunden sind, wie es bezüglich der Flachschienen 17 des ersten Schaltgeräts 11 beschrieben ist. Die Flachschienen 17a, 17b des zweiten Schaltgeräts 12 stehen somit unter Strom, sind aber elektrisch ohne Funktion und überdies berührgeschützt aufgrund der Anordnung von Abdeckungen 34.

Die dem mittleren Durchgang 19 des Gehäuses 13 des ersten Schaltgeräts 11 zugeordneten Aufnahmen 16 dienen der Anbringung zweier Sicherungskontakte 14 und 15, entsprechend der Anbringung der Sicherungskontakte 14 und 15, die bei dem ersten Schaltgerät 11 dem mittleren Durchgang 19 zugeordnet sind. Hierbei ist der Sicherungskontakt 15 des zweiten Schaltgeräts 12 über eine entsprechende Flachschiene 20, die gemäß der Flachschiene 20 mittlerer Länge des ersten Schaltgeräts 11 gestaltet ist, mit einem Schraubanschluss 28 verbunden, der dem Schraubanschluss 22 des ersten Schaltgeräts 11 entspricht. Eine mit dem anderen Sicherungskontakt 14 des zweiten Schaltgeräts 12 verbundene Flachschiene 20 entspricht grundsätzlich der Flachschiene 20, die die längste Flachschiene des ersten Schaltgeräts 11 darstellt, wobei diese Flachschiene allerdings durchtrennt ist und die beiden Flachschienenabschnitte 29 überlappend angeordnet und miteinander fest verbunden, insbesondere vernietet sind. Diese gekürzte Ausbildung der langen Flachschiene 20 des zweiten Schaltgeräts 12 ergibt sich vor dem Hintergrund, dass diese Flachschiene mit dem weiter zum Neutralleiter 5 zugewandten Sicherungskontakt 14 und nicht mit dem weiter entfernten Sicherungskontakt 15 gemäß erstem Schaltgerät 11 zu verbinden ist. Die Flachschiene 20, die die beiden Flachschienenabschnitte 29 aufweist, ist im Bereich ihres dem Sicherungskontakt 14 abgewandten Endes mit einem Schraubanschluss 30 versehen. Eine kurz ausgebildete, doppelt abgewinkelte Anschlusslasche 31, die beidendig mit Löchern versehen ist, ist mit dem Neutralleiter N, somit der diesem zugeordneten Sammelschiene 5 und dem Schraubanschluss 28 verbunden. Der zum Niederspannungsnetz führende Neutralleiter N, somit das Neutralleiterkabel 10, ist mit dem Schraubanschluss 30 verbunden.

Wird, ausgehend von der Darstellung der Figur 1 die Schaltvorrichtung 1 betätigt, indem der Verbindungsgriff 27 von den Gehäusen 13 weg bewegt wird, schwenken die Aufnahmen 25 in deren Offenstellung, womit die drei Sicherungseinsätze 32 außer Kontakt mit den zugeordneten Sicherungskontakten 14, 15 und das Trennmesser 33 außer Eingriff mit den zugeordneten Kontakten 14 und 15 gelangen. Somit erfolgt eine sichere Trennung sowohl der drei Außenleiter L1, L2, L3 als auch des Neutralleiters N.

Mit der Bezugsziffer 34 sind haubenförmige Abdeckungen für die Sicherungskontakte 14 und 15 bzw. die sonstigen stromführenden Teile der Schaltvorrichtung 1 bezeichnet.

## Patentansprüche

1. Schaltvorrichtung (1) zum Trennen von drei Stromleitern (L1, L2, L3), mit einem ersten Schaltgerät (11) in Leistenbauform zum Trennen der drei Stromleiter (L1, L2, L3), wobei in einem leistenförmigen Gehäuse (13) des ersten Schaltgeräts (11) erste und zweite Sicherungskontakte (14, 15) zur Aufnahme von drei NH-Sicherungseinsätzen (32) gelagert sind, wobei jeweils ein erster und ein zweiter Sicherungskontakt (14, 15) der Aufnahme eines Sicherungseinsatzes (32) dient, sowie die ersten Sicherungskontakte (14) mit starren Leitern (17) verbunden sind, die Durchgänge (19) im Gehäuse (13) durchsetzen, zum elektrischen und mechanischen Verbinden der Leiter (17) mit drei Sammelschienen (2, 3, 4) der Stromleiter (L1, L2, L3) sowie die zweiten Sicherungskontakte (15) mittels Leitern (20) mit im Bereich einer Stirnseite des Gehäuses (13) angeordneten Anschlüssen (21, 22, 23) verbunden sind, **dadurch gekennzeichnet, dass** die Schaltvorrichtung (1) ein zweites Schaltgerät (12) in Leistenbauform zum Trennen eines Neutralleiters (N) aufweist, wobei in einem leistenförmigen Gehäuse (13) des zweiten Schaltgeräts (12) mindestens ein Befestigungsmittel (17a, 17b) zum mechanischen Verbinden des Gehäuses (13) mit mindestens einer Sammelschiene (2, 4) der Stromleiter gelagert ist sowie im Gehäuse (13) zwei Kontakte (14, 15) zur Aufnahme eines elektrisch leitenden Trennelements (33) gelagert sind, wobei diese beiden Kontakte (14, 15) für das Trennelement (33) mittels Leitern (20) mit im Bereich einer Stirnseite des Gehäuses (13) des zweiten Schaltgeräts (12) angeordneten Anschlüssen (28, 30) verbunden sind, die mit dem Neutralleiter (N) verbindbar sind.

2. Vorrichtung nach Anspruch 1, wobei die Gehäuse (13, 13) von erstem und zweitem Schaltgerät (11, 12) identisch sind.

3. Vorrichtung nach Anspruch 1 oder 2, wobei die Gehäuse (13, 13) der beiden Schaltgeräte (11, 12) im Bereich von Längsseiten aneinander liegen und die beiden Gehäuse (13, 13) miteinander verbunden sind.

4. Vorrichtung nach einem der Ansprüche 1 bis 3, wobei die Anschlüsse (21, 22, 23, 28, 30) im Bereich der Stirnseiten der beiden Gehäuse (13, 13) auf derselben Seite der Schaltvorrichtung (1) angeordnet sind.

5. Vorrichtung nach einem der Ansprüche 1 bis 4, wobei die Anschlüsse (21, 22, 23) im Bereich der Stirnseite des ersten Schaltgeräts (11) und/oder die Anschlüsse (28, 30) im Bereich der Stirnseite des zweiten Schaltgeräts (12) als Schraubanschlüsse oder Anschlussklemmen ausgebildet sind.

6. Vorrichtung nach einem der Ansprüche 1 bis 5, wobei ein erstes Befestigungsmittel (17a) zum mechanischen Verbinden des Gehäuses (13) des zweiten Schaltgeräts (12) mit einer ersten Sammelschiene (2) der Stromleiter und ein zweites Befestigungsmittel (17b) zum mechanischen Verbinden des Gehäuses (13) des zweiten Schaltgeräts (12) mit einer zweiten Sammelschiene (4) der Stromleiter vorgesehen ist.

7. Vorrichtung nach Anspruch 6, wobei das erste und das zweite Befestigungsmittel (17a, 17b) im Bereich abgewandter Enden des Gehäuses (13) angeordnet sind, zum Verbinden des Gehäuses (13) mit den beiden äußeren Sammelschienen (2, 4) der Stromleiter.

8. Vorrichtung nach einem der Ansprüche 1 bis 7, wobei das jeweilige Befestigungsmittel (17a, 17b) durch den starren Leiter (17) gebildet ist, der beim ersten Schaltgerät (11) dem mechanischen und elektrischen Verbinden von erstem Sicherungskontakt (14) und Sammelschiene dient.

9. Vorrichtung nach einem der Ansprüche 1 bis 8, wobei der jeweilige Kontakt (14, 15) für das Trennelement (33) ein im Gehäuse (13) des zweiten Schaltgeräts (12) gelagerter Sicherungskontakt (14, 15) ist, der bezüglich dessen Geometrie und/oder dessen Lagerung derjenigen der Sicherungskontakte (14, 15) des ersten Schaltgeräts (11) entspricht.

10. Vorrichtung nach einem der Ansprüche 1 bis 9, wobei das Trennelement (33) ein Trennmesser ist.

11. Vorrichtung nach einem der Ansprüche 1 bis 10, wobei jedes Schaltgerät (11 bzw. 12) bzw. jedes Gehäuse (13 bzw. 13) die drei Sammelschienen (2, 3, 4) der Stromleiter (L1, L2, L3) abdeckt und die Sammelschiene (5) für den Neutralleiter (N) nicht abdeckt.

12. Vorrichtung nach einem der Ansprüche 1 bis 11, wobei die stirnseitigen Anschlüsse (21, 22, 23, 28, 30) auf der dem Neutralleiter (N) zugewandten Seite des Gehäuses (13, 13) angeordnet sind und die drei stirnseitigen Anschlüsse (21, 22, 23) der Stromleiter und ein stirnseitiger Anschluss (30) des Neutralleiters mit einer vierpoligen Leitung (7, 8, 9, 10) zum Niederspannungsnetz verbindbar sind, sowie der andere Anschluss (28) des Neutralleiters mit der Sammelschiene (5) für den Neutralleiter (N) verbindbar ist.

13. Vorrichtung nach Anspruch 12, wobei der Anschluss (28) für die Sammelschiene (5) des Neutralleiters (N) mit einer Anschlusslasche (31) verbindbar ist, die mit der Sammelschiene (5) des Neutralleiters (N) verbindbar ist.

14. Vorrichtung nach einem der Ansprüche 1 bis 13, wobei die drei Sicherungseinsätze (32) und das Trennelement (33) mittels eines gemeinsamen Schaltmittels (25, 26, 27) aus der jeweiligen eingeschalteten Stellung in die jeweilige getrennte Stellung und umgekehrt schaltbar sind, insbesondere im Wesentlichen gleichzeitig schaltbar sind.

15. Vorrichtung nach einem der Ansprüche 1 bis 14, wobei das erste Schaltgerät (11) eine Sicherungslastschaltleiste ist.

## Claims

1. Switching apparatus (1) for disconnecting three current conductors (L1, L2, L3), having a first strip-type switching device (11) for disconnecting the three current conductors (L1, L2, L3), wherein first and second fuse contacts (14, 15) for receiving three low-voltage high-breaking-capacity fuse links (32) are mounted in a strip-type housing (13) of the first switching device (11), wherein in each case a first and a second fuse contact (14, 15) serve to receive a fuse link (32), and also the first fuse contacts (14) are connected to rigid conductors (17) which pass through passages (19) in the housing (13), for electrically and mechanically connecting the conductors (17) to three busbars (2, 3, 4) of the current conductors (L1, L2, L3), and also the second fuse contacts (15) are connected to connections (21, 22, 23), which are arranged in the region of an end face of the housing (13), by means of conductors (20), **characterized in that** the switching apparatus (1) has a second strip-type switching device (12) for disconnecting a neutral conductor (N), wherein at least one fastening means (17a, 17b) for mechanically connecting the housing (13) to at least one busbar (2, 4) of the current conductors is mounted in a strip-type housing (13) of the second switching device (12), and also two contacts (14, 15) for receiving an electrically conductive disconnecting element (33) are mounted in the housing (13), wherein these two contacts (14, 15) for the disconnection element (33) are connected to connections (28, 30), which are arranged in the region of an end face of the housing (13) of the second switching device (12) and can be connected to the neutral conductor (N), by means of conductors (20).

2. Apparatus according to Claim 1, wherein the housings (13, 13) of the first and second switching device (11, 12) are identical.

3. Apparatus according to Claim 1 or 2, wherein the housings (13, 13) of the two switching devices (11, 12) bear against one another in the region of the longitudinal sides, and the two housings (13, 13) are connected to one another.

4. Apparatus according to one of Claims 1 to 3, wherein the connections (21, 22, 23, 28, 30) in the region of the end faces of the two housings (13, 13) are arranged on the same side of the switching apparatus (1).

5. Apparatus according to one of Claims 1 to 4, wherein the connections (21, 22, 23) in the region of the end face of the first switching device (11) and/or the connections (28, 30) in the region of the end face of the second switching device (12) are designed as screw connections or connection terminals.

6. Apparatus according to one of Claims 1 to 5, wherein a first fastening means (17a) is provided for mechanically connecting the housing (13) of the second switching device (12) to a first busbar (12) of the current conductors, and a second fastening means (17b) is provided for mechanically connecting the housing (13) of the second switching device (12) to a second busbar (4) of the current conductors.

7. Apparatus according to Claim 6, wherein the first and the second fastening means (17a, 17b) are arranged in the region of averted ends of the housing (13), for the purpose of connecting the housing (13) to the two outer busbars (2, 4) of the current conductors.

8. Apparatus according to one of Claims 1 to 7, wherein the respective fastening means (17a, 17b) is formed by the rigid conductor (17) which, in the first switching device (11), serves to mechanically and electrically connect the first fuse contact (14) and the busbar.

9. Apparatus according to one of Claims 1 to 8, wherein the respective contact (14, 15) for the disconnection element (33) is a fuse contact (14, 15) which is mounted in the housing (13) of the second switching device (12) and which, in respect of its geometry and/or its mounting, corresponds to that of the fuse contacts (14, 15) of the first switching device (11).

10. Apparatus according to one of Claims 1 to 9, wherein the disconnection element (33) is a disconnection blade.

11. Apparatus according to one of Claims 1 to 10, wherein each switching device (11 and, respectively, 12) and, respectively, each housing (13 and, respectively, 13) covers the three busbars (2, 3, 4) of the current conductors (L1, L2, L3) and does not cover the busbar (5) for the neutral conductor (N).

12. Apparatus according to one of Claims 1 to 11, wherein the end-face connections (21, 22, 23, 28, 30) are arranged on that side of the housing (13, 13) which faces the neutral conductor (N), and the three end-face connections (21, 22, 23) of the current conductors and an end-face connection (30) of the neutral conductor can be connected to a four-pole line (7, 8, 9, 10) for the low-voltage supply system, and also the other connection (28) of the neutral conductor can be connected to the busbar (5) for the neutral conductor (N).

13. Apparatus according to Claim 12, wherein the connection (28) for the busbar (5) of the neutral conductor (N) can be connected to a connection plug (31) which can be connected to the busbar (5) of the neutral conductor (N).

14. Apparatus according to one of Claims 1 to 13, wherein the three fuse links (32) and the disconnection element (33) can be switched from the respective connected position to the respective disconnected position, and vice versa, in particular can be switched substantially simultaneously, by means of a common switching means (25, 26, 27).

15. Apparatus according to one of Claims 1 to 14, wherein the first switching device (11) is a fused load switching strip.

## Revendications

1. Dispositif de commutation (1) pour le sectionnement de trois conducteurs de courant (L1, L2, L3), avec un premier appareil de commutation (11) à construction sous forme de barrettes pour sectionner les trois conducteurs de courant (L1, L2, L3), dans un boîtier (13) en forme de barrette du premier appareil de commutation (11) étant logés des premiers et deuxièmes contacts de fusibles (14, 15) pour la réception de trois cartouches fusibles à haut pouvoir de coupure (32), respectivement un premier et un deuxième contact de fusible (14, 15) servant à la réception d'une cartouche fusible (32), et les premiers contacts de fusibles (14) étant reliés avec des conducteurs rigides (17), lesquels traversent des passages (19) dans le boîtier (13), pour la liaison électrique et mécanique des conducteurs (17) à trois barres omnibus (2, 3, 4) des conducteurs de courant (L1, L2, L3) et les deuxièmes contacts de fusibles (15) étant reliés à l'aide de conducteurs (20) à des raccords (21, 22, 23) disposés dans la zone d'un côté frontal du boîtier (13), **caractérisé en ce que** le dispositif de commutation (1) présente un deuxième appareil de commutation (12) à construction sous forme de barrettes pour sectionner un conducteur neutre (N), au moins un moyen de fixation (17a, 17b) pour relier mécaniquement le boîtier (13) avec au moins une barre omnibus (2, 4) des conducteurs électriques étant logé dans un boîtier en forme de barrette (13) du deuxième appareil de commutation (12), ainsi que deux contacts (14, 15) étant logés dans le boîtier (13) pour la réception d'un élément de sectionnement électro-conducteur (33), ces deux contacts (14, 15) pour l'élément de sectionnement (33) étant reliés à l'aide de conducteurs (20) à des raccords (28, 30) disposés dans la zone d'un côté frontal du boîtier (13) du deuxième appareil de commutation (12), lesquels peuvent être reliés au conducteur neutre (N).

2. Dispositif selon la revendication 1, dans lequel les boîtiers (13, 13) du premier et du deuxième appareil de commutation (11, 12) sont identiques.

3. Dispositif selon les revendications 1 ou 2, dans lequel les boîtiers (13, 13) des deux appareils de commutation (11, 12) reposent l'un contre l'autre dans la zone de côtés longitudinaux et les deux boîtiers (13, 13) sont reliés ensemble.

4. Dispositif selon l'une des revendications 1 à 3, dans lequel les raccords (21, 22, 23, 28, 30) dans la zone des côtés frontaux des deux boîtiers (13, 13) sont disposés sur le même côté du dispositif de commutation (1).

5. Dispositif selon l'une des revendications 1 à 4, dans lequel les raccords (21, 22, 23) dans la zone du côté frontal du premier appareil de commutation (11) et/ou les raccords (28, 30) dans la zone du côté frontal du deuxième appareil de commutation (12) sont réalisés en tant que raccords filetés ou bornes de connexion.

6. Dispositif selon l'une des revendications 1 à 5, dans lequel on prévoit un premier moyen de fixation (17a) pour relier mécaniquement le boîtier (13) du deuxième appareil de commutation (12) à une première barre omnibus (2) des conducteurs de courant, et un deuxième moyen de fixation (17b) pour relier mécaniquement le boîtier (13) du deuxième appareil de commutation (12) à une deuxième barre omnibus (4) des conducteurs de courant.

7. Dispositif selon la revendication 6, dans lequel les premier et deuxième moyens de fixation (17a, 17b) sont disposés dans la zone d'extrémités opposées du boîtier (13), pour relier le boîtier (13) aux deux barres omnibus (2, 4) extérieures des conducteurs de courant.

8. Dispositif selon l'une des revendications 1 à 7, dans lequel le moyen de fixation respectif (17a, 17b) est formé par le conducteur rigide (17), lequel sert, pour le premier appareil de commutation (11), à relier mécaniquement et électriquement le premier contact de fusible (14) et la barre omnibus.

9. Dispositif selon l'une des revendications 1 à 8, dans lequel le contact (14, 15) respectif pour l'élément de sectionnement (33) est un contact de fusible (14, 15) logé dans le boîtier (13) du deuxième appareil de commutation (12), lequel correspond, de par la géométrie et/ou le logement de celui-ci, à ceux des contacts de fusibles (14, 15) du premier appareil de commutation (11).

10. Dispositif selon l'une des revendications 1 à 9, dans lequel l'élément de sectionnement (33) est un couteau de sectionnement.

11. Dispositif selon l'une des revendications 1 à 10, dans lequel chaque appareil de commutation (11 ou 12) ou chaque boîtier (13 ou 13) recouvre les trois barres omnibus (2, 3, 4) des conducteurs de courant (L1, L2, L3) et ne recouvre pas la barre omnibus (5) pour le conducteur neutre (N).

12. Dispositif selon l'une des revendications 1 à 11, dans lequel les raccords (21, 22, 23, 28, 30) côté frontal sont disposés sur le côté orienté vers le conducteur neutre (N) du boîtier (13, 13) et les trois raccords (21, 22, 23) côté frontal des conducteurs de courant et un raccord (30) côté frontal du conducteur neutre peuvent être reliés avec une ligne quadripolaire (7, 8, 9, 10) au réseau de basse tension, et l'autre raccord (28) du conducteur neutre peuvent être relié à la barre omnibus (5) pour le conducteur neutre (N).

13. Dispositif selon la revendication 12, dans lequel le raccord (28) pour la barre omnibus (5) du conducteur neutre (N) peut être relié à une barrette de raccordement (31), laquelle peut être reliée à la barre omnibus (5) du conducteur neutre (N).

14. Dispositif selon l'une des revendications 1 à 13, dans lequel les trois cartouches fusibles (32) et l'élément de sectionnement (33) peuvent être commutés, à l'aide d'un moyen de commutation (25, 26, 27) commun, de la position respective de mise en circuit à la position respective de coupure et vice versa, et sont en particulier commutables sensiblement simultanément.

15. Dispositif selon l'une des revendications 1 à 14, dans lequel le premier appareil de commutation (11) est une barrette de commutation en charge à fusibles.
